# EUROPÄISCHE PATENTSCHRIFT

(11) **EP 2 204 628 B1**
(45) Veröffentlichungstag und Bekanntmachung des Hinweises auf die Patenterteilung: **15.02.2012**
(21) Anmeldenummer: 09177142.8
(22) Anmeldetag: 26.11.2009
(51) Int. Cl.: F28F 1/00, F28F 1/08, F28F 13/08, F28F 21/06

(54) **Kunststoff-Wärmeübertrager**
Plastic heat exchanger
Échangeur de chaleur en plastique

(30) Priorität: 05.12.2008 US 329225
(43) Veröffentlichungstag der Anmeldung: 07.07.2010
(73) Patentinhaber: Mahle International GmbH, 70376 Stuttgart (DE)
(72) Erfinder: Baylis, Bobbye K., Harrow Ontario N0R 1G0 (CA); Daly, Paul D., Troy, MI 48084 (US); McLean, Ian R., Chatham Ontario N7L 3R7 (CA)
(74) Vertreter: BRP Renaud & Partner

(56) Entgegenhaltungen:
- DE-U1- 9 418 641
- DE-U1- 20 313 291
- DE-U1- 29 708 011
- FR-A- 2 849 031
- US-A- 2 562 785
- US-A- 4 722 829

## Beschreibung

Die vorliegende Erfindung betrifft einen Kunststoff-Wärmeübertrager, insbesondere für Fahrzeuganwendungen. So ein wärmeüber trager ist z.B. aus DE 203 13291 U bekannt.

Ein Wärmeübertrager weist üblicherweise einen Einlassbehälter auf, der einen Einlass für ein erstes Fluid besitzt und eine Einlasskammer umschließt. Ferner ist ein Auslassbehälter vorgesehen, der einen Auslass für das erste Fluid aufweist und eine Auslasskammer umschließt. Der Kunststoff-Wärmeübertrager weist außerdem mehrere Kunststoffrohre auf, die mit dem Einlassbehälter und mit dem Auslassbehälter dicht verbunden sind. Die Kunststoffrohre verbinden die Einlasskammer mit der Auslasskammer kommunizierend und sind im Betrieb des Kunststoff-Wärmeübertragers von einem zweiten Fluid umströmt.

Kunststoff-Wärmeübertrager zeichnen sich durch Leichtbauweise und niedrige Herstellungskosten gegenüber herkömmlichen Metall-Wärmeübertragern aus. Allerdings besitzen die Kunststoffrohre im Vergleich zu Metallrohren einen reduzierten Wärmeleitkoeffizienten. Um eine Wärmeübertragung erzielen zu können, die mit der eines Metall-Wärmeübertragers vergleichbar ist, muss ein Kunststoff-Wärmeübertrager größer dimensioniert werden.

Die vorliegende Erfindung beschäftigt sich mit dem Problem, für einen Kunststoff-Wärmeübertrager eine verbesserte Ausführungsform anzugeben, die sich insbesondere dadurch auszeichnet, dass sie eine verbesserte Wärmeübertragung ermöglicht, die sich insbesondere dazu nutzen lässt, den Kunststoff-Wärmeübertrager kleiner bzw. kompakter zu bauen. Erfindungsgemäß wird dieses Problem durch den Gegenstand des unabhängigen Anspruchs gelöst. Vorteilhafte Ausführungsformen sind Gegenstand der abhängigen Ansprüche.

Die Erfindung beruht auf dem allgemeinen Gedanken, zumindest einige der Kunststoffrohre in wenigstens einem Längsabschnitt mit ringförmigen Bereichen auszustatten, die in der Rohrlängsrichtung mit variierenden Querschnitten aufeinander folgen. In besagten Längsabschnitten erzeugen die ringförmigen Bereiche durch die variierenden Querschnitte im Betrieb des Wärmeübertragers Turbulenzen, die zu Querströmungen bzw. zu einer Querdurchmischung des in den Kunststoffrohren strömenden ersten Fluids führt. Hierdurch kann die Wärmeübertragung zwischen dem jeweiligen Kunststoffrohr und dem ersten Fluid signifikant verbessert werden. In der Folge kann im gesamten Wärmeübertrager die Fähigkeit, Wärme zwischen dem ersten Fluid und dem zweiten Fluid zu übertragen, gesteigert werden, wodurch der Wärmeübertrager bei gleicher Leistung insgesamt kleiner bzw. kompakter gebaut werden kann. Bemerkenswert ist dabei, dass die Kunststoffrohre nicht über ihre gesamte Länge mit den variierenden Querschnitten versehen werden müssen, sondern nur in Längsabschnitten oder Teilabschnitten der Kunststoffrohre, die im Vergleich zur Gesamtlänge der jeweiligen Kunststoffrohre vergleichsweise kurz ausfallen können.

Die Längsabschnitte, in denen die ringförmigen Bereiche mit variierenden Querschnitten aufeinander folgen, können bspw. nach Art eines Faltenbalgs oder nach Art eines Wellrohrs ausgebildet sein. Hierdurch kann bereits in einem vergleichsweise kleinen Längsabschnitt eine Vielzahl derartiger ringförmiger Bereich mit variierendem Querschnitt realisiert werden, um die gewünschte Störung der Grenzschichtströmung zu erzeugen.

Bei den Kunststoffrohren können die Längsabschnitte, welche die variierenden Ringbereiche aufweisen, durch Stauchung hergestellt werden, wobei dies insbesondere während der Herstellung der Kunststoffrohre durchgeführt wird. Beispielsweise können Kunststoffrohre besonders preiswert extrudiert werden. In einem noch nicht vollständig ausgehärteten Zustand kann der Kunststoff dann besonders leicht gestaucht werden, um besagte Längsabschnitte auszubilden.

Entsprechend der Erfindung sind die Kunststoffrohre jeweils einen mit dem Einlassbehälter verbundenen Einlassabschnitt, einen mit dem Auslassbehälter verbundenen Auslassabschnitt und einen den Einlassabschnitt mit dem Auslassabschnitt verbindenden Mittelabschnitt aufweisen. Dabei ist die Wandstärke der Kunststoffrohre im Mittelabschnitt kleiner als im Einlassabschnitt bzw. als im Auslassabschnitt. Um die Kunststoffrohre mit dem Einlassbehälter bzw. mit dem Auslassbehälter verbinden zu können, ist eine Mindestwandstärke erforderlich. Diese Mindestwandstärke weisen die Kunststoffrohre bei dieser Ausführungsform jedoch nur im Einlassabschnitt und im Auslassabschnitt auf. Im dazwischen liegenden Mittelabschnitt ist die Wandstärke reduziert. Auf diese Weise kann die Wärmeübertragung durch die Kunststoffrohre und somit zwischen den beiden Fluiden verbessert werden.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Es zeigen, jeweils schematisch,
- Fig. 1: eine stark vereinfachte, schaltplanartige Prinzipdarstellung eines Kunststoff-Wärmeübertragers nach dem stand der Technik,
- Fig. 2 bis 6: jeweils einen stark vereinfachten Längsschnitt eines Kunststoffrohrs im Bereich eines Längsabschnitts mit variierenden Querschnitten, bei verschiedenen Ausführungsformen,
- Fig. 7 bis 9: jeweils einen stark vereinfachten Längsschnitt durch ein Kunststoffrohr bei verschiedenen Ausführungsformen,
- Fig. 10 bis 14: jeweils einen vereinfachten Längsschnitt durch ein Kunststoffrohr mit jeweils wenigstens einem variierende Querschnitte aufweisenden Längsabschnitt, bei verschiedenen Ausführungsformen.

Entsprechend Fig. 1 umfasst ein Kunststoff-Wärmeübertrager 1 einen Einlassbehälter 2, einen Auslassbehälter 3 und mehrere Kunststoffrohre 4. In der vereinfachten Darstellung der Fig. 1 sind lediglich vier derartige Kunststoffrohre 4 dargestellt. Es ist klar, dass auch deutlich mehr derartige Kunststoffrohre 4 oder mehrere Gruppen solcher Kunststoffrohre 4 zur Anwendung kommen können.

Der Wärmeübertrager 1 eignet sich in besonderer Weise für Kraftfahrzeuganwendungen. Beispielsweise kann er in einem Motorkühlkreis als Hauptkühler zur Anwendung kommen, um das Kühlmittel des Motorkühlkreises mit einer Luftströmung zu kühlen. Ebenso kann der Wärmeübertrager 1 einer Klimaanlage oder einem Ölkreis des Fahrzeugs zugeordnet sein. In einer bevorzugten Anwendung kann der Wärmeübertrager 1 als Ladeluftkühler bei einer aufgeladenen Brennkraftmaschine verwendet werden.

Der Einlassbehälter 2 weist einen Einlass 5 für ein erstes Fluid auf, bei dem es sich um ein Gas oder um eine Flüssigkeit handeln kann. Der Einlassbehälter 2 umschließt eine Einlasskammer 6. Der Auslassbehälter 3 weist einen Auslass 7 auf, durch den das erste Fluid austreten kann. Der Auslassbehälter 3 umschließt eine Auslasskammer 8. Die Kunststoffrohre 4 sind einerseits mit dem Einlassbehälter 2 und andererseits mit dem Auslassbehälter 3 dicht verbunden. Beispielsweise können der Einlassbehälter 2 und der Auslassbehälter 3 ebenfalls aus Kunststoff hergestellt sein. Zweckmäßig sind dann die Kunststoffrohre 4 mit dem jeweiligen Behälter 2, 3 mittels Schweißverbindungen dicht verbunden. Die Kunststoffrohre 4 realisieren eine kommunizierende Verbindung zwischen der Einlasskammer 6 und der Auslasskammer 8. Das heißt, das erste Fluid kann im Betrieb des Wärmeübertragers 1 aus der Einlasskammer 6 durch die Kunststoffrohre 4 in die Auslasskammer 8 strömen. Im Betrieb des Wärmeübertragers 1 werden die Kunststoffrohre 4 von einem zweiten Fluid umströmt, bei dem es sich um ein Gas oder um eine Flüssigkeit handeln kann.

Zumindest einige der Kunststoffrohre 4, vorzugsweise alle Kunststoffrohre 4 weisen jeweils wenigstens einen Längsabschnitt 9 auf, der sich dadurch charakterisiert, dass darin ringförmige Bereiche mit variierenden durchströmbaren Querschnitten in der Rohrlängsrichtung aufeinander folgen. Die Kunststoffrohre 4 besitzen bevorzugt einen Kreisquerschnitt und sind im Beispiel der Fig. 1 jeweils geradlinig ausgestaltet. Grundsätzlich sind jedoch auch andere runde Querschnitte und/oder eine gekrümmte Bauform denkbar. Dementsprechend ist die Rohrlängsrichtung entweder geradlinig oder gekrümmt. Bei dem in Fig. 1 gezeigten Beispiel sind die Längsabschnitte 9 entlang der einzelnen Kunststoffrohre 4 so positioniert, dass sie bei benachbarten Kunststoffrohren 4 in der Rohrlängsrichtung zueinander versetzt angeordnet sind. Hierdurch können die einzelnen Kunststoffrohre 4 dichter nebeneinander gepackt bzw. angeordnet werden, wodurch der Wärmeübertrager 1 insgesamt kompakter gebaut werden kann. Insbesondere lassen sich dadurch benachbarte Rohre 4 hinsichtlich ihrer Längsmittelachsen 17 relativ nah aneinander anordnen, wodurch ein Abstand 18 minimiert werden kann. Beispielsweise ist ein Versatz 10 zwischen den Längsabschnitten 9 benachbarter Kunststoffrohre 4 geringfügig, z. Bsp. 10-20% größer dimensioniert als eine Länge 11 der Längsabschnitte 9.

Im Beispiel der Fig. 1 sind alle Längsabschnitte 9 gleich lang ausgestaltet. Sie sind dabei kürzer als eine Gesamtlänge 12 der einzelnen Kunststoffrohre 4. Beispielsweise liegt die Länge 11 der Längsabschnitte 9 jeweils in einem Bereich zwischen einschließlich 5% und einschließlich 10% der Gesamtlänge 12 des jeweiligen Kunststoffrohrs 4. Im Beispiel der Fig. 1 ist außerdem jedes Kunststoffrohr 4 nur mit einem einzigen solchen Längsabschnitt 9 versehen.

Entsprechend den Fig. 2 bis 6 kann der jeweilige Längsabschnitt 9 bevorzugt nach Art eines Faltenbalgs oder Wellrohrs ausgestaltet sein. Die ringförmigen Bereiche sind dabei in den Fig. 2 bis 6 durch geschweifte Klammern angedeutet und mit 13 bezeichnet. Erkennbar erzeugen diese ringförmigen Bereiche 13 in der Rohrlängsrichtung, die in den Fig. 2 bis 6 durch einen Pfeil 14 angedeutet ist, variierende Querschnitte. Die Abfolge variierender Querschnitte sorgt für eine Störung der Grenzschicht und erzeugt Turbulenzen zur Verbesserung der Durchmischung im ersten Fluid. Die ringförmigen Bereiche 13 können entsprechend Fig. 2 ein Wellenprofil aufweisen oder entsprechend Fig. 3 ein Sägezahnprofil oder entsprechend Fig. 4 ein Rechteckprofil. Ebenso ist entsprechend Fig. 5 ein Stufenprofil denkbar. Fig. 6 zeigt eine spezielle Ausführungsform, bei der die ringförmigen Bereiche 13 jeweils Ringwulste 15 aufweisen, von denen die einen nach innen und die anderen nach außen abstehen. Die unterschiedlichen Ringwulste 15 gehen dabei unmittelbar ineinander über, wodurch ein Sinus-Profil entsteht. Es ist klar, dass grundsätzlich auch nur nach außen abstehende Ringwulste 15 oder nur nach innen abstehende Ringwulste 15 vorgesehen sein können. Die Ringwulste 15 verbinden in Rohrlängsrichtung Rohrbereiche 16. Diese Rohrbereiche 16 können grundsätzlich konstante Querschnitte besitzen. Die variierenden Querschnitte innerhalb des jeweiligen Bereichs 13 werden dann durch die Wulste 15 realisiert. In Fig. 6 sind jedoch die aufeinander folgenden Rohrbereiche 16 mit gestuften Querschnitten versehen, ähnlich der in Fig. 5 gezeigten Ausführungsform. Während bei den Ausführungsformen der Fig. 2 bis 4 abnehmende und zunehmende Querschnitte aufeinander folgen, so dass im Mittel ein konstanter Querschnitt vorliegt, zeigen die Fig. 5 und 6 in der Strömungsrichtung abnehmende Querschnitte. Insbesondere besitzt der jeweilige Längsabschnitt 9 dadurch in seiner Längsrichtung bzw. in der Strömungsrichtung des ersten Fluids einen abnehmenden mittleren Querschnitt.

Die ringförmigen Bereiche 13 mit variierenden Querschnitten bzw. die Längsabschnitte 9 können bspw. durch Stauchungen des Kunststoffrohrs 4 realisiert werden. Derartige Stauchungen können besonders günstig während der Herstellung der Kunststoffrohre 4 realisiert werden. Beispielsweise während eines Strangpressvorgangs.

Entsprechend den Fig. 1 und 7 bis 9 können die Kunststoffrohre 4 jeweils einen Einlassabschnitt 19, einen Auslassabschnitt 20 und einen Mittelabschnitt 21 aufweisen. Während der Einlassabschnitt 19 mit dem Einlassbehälter 2 verbunden ist, ist der Auslassabschnitt 20 mit dem Auslassbehälter 3 verbunden. Die Fig. 7 bis 9 zeigen dabei die Kunststoffrohre 4 ohne die Behälter 2, 3 und zur vereinfachten Darstellung auch ohne die Längsabschnitte 9. Der Mittelabschnitt 21 verbindet den Einlassabschnitt 19 mit dem Auslassabschnitt 20, wobei Übergangsabschnitte 22 vorgesehen sein können, die dem Mittelabschnitt 21 zugeordnet werden können. Ebenso ist es möglich, den einen Übergangsabschnitt dem Einlassabschnitt 19 zuzuordnen und den anderen Übergangsabschnitt 22 dem Auslassabschnitt 20 zuzuordnen. Wichtig für die in den Fig. 7 bis 14 gezeigten Ausführungsformen ist, dass eine Wandstärke 23 des Mittelabschnitts 21 kleiner ist als eine Wandstärke 24 des Einlassabschnitts 19 und kleiner ist als eine Wandstärke 25 des Auslassabschnitts 20. Üblicherweise sind die Wandstärken 24, 25 des Einlassabschnitts 19 und des Auslassabschnitts 20 gleich groß. Sie sind möglichst klein, müssen jedoch eine Mindestwandstärke aufweisen, um die Verbindung mit dem jeweiligen Behälter 2, 3 hinreichend sicher und hinreichend betriebssicher im Rahmen einer Serienfertigung herstellen zu können. Zweckmäßig besitzen der Einlassabschnitt 19 und der Auslassabschnitt 20 somit diese für die jeweilige Verbindungstechnik erforderliche Mindestwandstärke 24 bzw. 25. Der Mittelabschnitt 21 besitzt im Unterschied dazu eine deutlich kleinere Wandstärke 23. Beispielsweise liegt die kleinere Wandstärke 23 in einem Bereich zwischen einschließlich 30% bis einschließlich 70% der Wandstärke 24 des Einlassabschnitts 19 oder der Wandstärke 25 des Auslassabschnitts 20. Bevorzugt ist die hier gezeigte Ausführungsform, bei welcher die Wandstärke 23 im Mittelabschnitt 21 etwa halb so groß ist wie die Wandstärken 24, 25 des Einlassabschnitts 19 bzw. des Auslassabschnitts 20.

Entsprechend Fig. 7 kann die reduzierte Wandstärke 23 des Mittelabschnitts 21 dadurch realisiert werden, dass am jeweiligen Kunststoffrohr 4 ausschließlich ein Außenquerschnitt 26 reduziert wird. Entsprechend Fig. 8 ist es alternativ ebenso möglich, ausschließlich einen Innenquerschnitt 27 des Kunststoffrohrs 4 zu vergrößern, um die reduzierte Wandstärke 23 des Mittelabschnitts 21 zu realisieren. Ebenso ist es entsprechend Fig. 9 möglich, die reduzierte Wandstärke 23 des Mittelabschnitts 21 dadurch herzustellen, dass einerseits der Außenquerschnitt 26 reduziert und andererseits der Innenquerschnitt 27 aufgeweitet wird.

Der jeweilige Längsabschnitt 9 kann nun im Einlassabschnitt 19 angeordnet sein. Alternativ kann der jeweilige Längsabschnitt 9 im Auslassabschnitt 20 angeordnet sein. Ebenso ist es möglich, den jeweiligen Längsabschnitt 9 im Mittelabschnitt 21 anzuordnen. Ferner kann der jeweilige Längsabschnitt 9 in einem der Übergangsbereiche 22 angeordnet sein. Beispielsweise am Übergang 22 zwischen Einlassabschnitt 19 und Mittelabschnitt 21 oder am Übergang 22 zwischen Mittelabschnitt 21 und Auslassabschnitt 20. Desweiteren ist grundsätzlich eine Ausführungsform denkbar, bei welcher der jeweilige Längsabschnitt 9 zwar im Mittelabschnitt 21 angeordnet ist, wobei im Mittelabschnitt 21 hierzu eine größere Wandstärke realisiert ist, z.B. zur vereinfachten Realisierung dieses Längsabschnitts 9. Diese größere Wandstärke im Mittelabschnitt 21 ist bei der in Fig. 13 gezeigten Variante mit 23' bezeichnet. Sie ist insbesondere größer als stromauf und stromab des Längsabschnitts 9 innerhalb des Mittelabschnitts 21. Sie ist maximal so groß wie die Wandstärken 24, 25 des Einlassabschnitts 19 bzw. des Auslassabschnitts 20.

Der Einlassabschnitt 19 beträgt vorzugsweise maximal 20% der Gesamtlänge 12 oder maximal 10% der Gesamtlänge 12 des jeweiligen Kunststoffrohrs 4. Der Auslassabschnitt 20 umfasst maximal 20% oder maximal 10% der Gesamtlänge 12 des jeweiligen Kunststoffrohrs 4.

Fig. 10 zeigt eine Ausführungsform, bei welcher innerhalb des jeweiligen Kunststoffrohrs 4 zwei derartige Längsabschnitte 9 vorhanden sind. Diese beiden Längsabschnitte 9 sind dabei in der Rohrlängsrichtung zueinander beabstandet angeordnet. Besagter Abstand 28 kann bspw. fünf Mal größer sein als ein Außendurchmesser 29 oder als ein Innendurchmesser 30 des Rohrs 4. Bei der in Fig. 10 gezeigten Ausführungsform kann der links gezeigte erste Längsabschnitt 9 von einem Einlass 31 des jeweiligen Kunststoffrohrs 4 einen Abstand 32 aufweisen, der bspw. zwischen einschließlich 50% bis einschließlich 60% der Gesamtlänge 12 des Rohrs 4 liegen kann. Die Länge 11 der Längsabschnitte 9 beträgt vorzugsweise zwischen einschließlich 5% bis einschließlich 10% der Gesamtlänge 12 des jeweiligen Rohrs 4. Ein Außenquerschnitt bzw. Außendurchmesser 33 im größten Querschnitt des jeweiligen Längsabschnitts 9 bzw. der zugehörige Innenquerschnitt oder Innendurchmesser 34 kann zwischen einschließlich 1,4 bis einschließlich 2,0 Mal so groß sein wie der Außendurchmesser 29 bzw. der Innendurchmesser 30 des Rohrs 4.

Fig. 11 zeigt eine Ausführungsform, bei welcher der jeweilige Längsabschnitt 9 innerhalb des Mittelabschnitts 21 realisiert ist. Erkennbar sind auch hier wieder die unterschiedlichen Wandstärken 23, 24, 25. Auch hier ist innerhalb des Längsabschnitts 9 der größte Außendurchmesser 33 bzw. der größte Innendurchmesser 34 1,4 bis 2,0 Mal größer als der Außendurchmesser 29 bzw. der Innendurchmesser 30 des Kunststoffrohrs 4 im Mittelabschnitt 21 oder wie hier im Einlassabschnitt 19 oder aber im Auslassabschnitt 20.

Fig. 12 zeigt eine Variante, bei welcher der Längsabschnitt 9 in den Auslassabschnitt 20 eingearbeitet ist, also in einem Bereich des Kunststoffrohrs 4, der eine größere Wandstärke 25 aufweist. Der Mittelabschnitt 21, der die kleinere Wandstärke 23 besitzt, ist hier zur verdeutlichten Darstellung verkürzt wiedergegeben. Er umfasst in dieser Ausführungsform bspw. einen Bereich von einschließlich 30% bis einschließlich 40% der Gesamtlänge 12 des jeweiligen Kunststoffrohrs 4. Der Einlassabschnitt 19 umfasst dagegen wie gehabt einen Bereich von einschließlich 10% bis einschließlich 20% der Gesamtlänge 12. Die Länge 32 des Einlassabschnitts 19 und die Länge 28 des Mittelabschnitts 21 sind in Fig. 12 nicht maßstäblich wiedergegeben.

Die reduzierte Wandstärke 23 im Mittelabschnitt 21 verbessert nicht nur die Wärmeübertragung zwischen den beiden Fluiden. Gleichzeitig führt sie zu einer erheblichen Gewichtseinsparung für den Wärmeübertrager 1. Darüber hinaus lassen sich Herstellungskosten reduzieren, da erheblich weniger Kunststoffmaterial benötigt wird.

Fig. 13 zeigt nun eine Ausführungsform, bei welcher innerhalb des Mittelabschnitts 21, der sich eigentlich durch die reduzierte Wandstärke 23 auszeichnet, ein Abschnitt 35 vorgesehen ist, der eine größere Wandstärke 23' aufweist. Diese kann zwischen der Wandstärke 23 des übrigen Mittelabschnitts 21 und zwischen den Wandstärken 24 und 25 des Einlassabschnitts 19 bzw. des Auslassabschnitts 20 liegen. Hierdurch kann die Herstellung des jeweiligen Längsabschnitts 9, der sich durch variierende Querschnitte auszeichnet, vereinfacht werden. Beispielsweise ist der genannte Abschnitt 35 am Ende des Mittelabschnitts 21 angeordnet, so dass der Mittelabschnitt 21 über diesen Längsabschnitt 35 in den Übergangsabschnitt 22 in den Endabschnitt 20 übergeht. Ebenso könnte der Mittelabschnitt 21 über diesen Abschnitt 35 direkt in den Endabschnitt 20 übergehen. Der Mittelabschnitt 21 erstreckt sich vom Einlassabschnitt 19 bzw. vom einlassseitigen Übergangsabschnitt 22 bis zum Beginn des den Längsabschnitt 9 enthaltenden Abschnitts 35 über eine Länge 36, die hier verkürzt wiedergegeben ist und die bspw. in einem Bereich von einschließlich 40% bis einschließlich 60% der Gesamtlänge 12 des Kunststoffrohrs 4 liegen kann. In Fig. 13 ist außerdem der Innendurchmesser 30 des Kunststoffrohrs 4 im Einlassabschnitt 19 angedeutet.

Fig. 14 zeigt nun eine Ausführungsform, bei welcher der Längsabschnitt 9 im auslassseitigen Übergangsabschnitt 22 angeordnet ist. Hierdurch besitzt der Längsabschnitt 9 entsprechend dem Übergangsabschnitt 22 vom Mittelabschnitt 21 bis zum Auslassabschnitt 20 eine zunehmende Wandstärke. Beispielsweise liegt die Länge 32 des Einlassabschnitts 19 wieder in einem Bereich von einschließlich 10% bis einschließlich 20% der Gesamtlänge 12 des Kunststoffrohrs 4. Die Länge 11 des Längsabschnitts 9 entspricht hier der Länge des auslassseitigen Übergangsabschnitts 22 und liegt bspw. in einem Bereich von einschließlich 5% bis einschließlich 10% der Gesamtlänge 12. Auch eine Länge 37 des Auslassabschnitts 20 liegt zweckmäßig in einem Bereich von einschließlich 10% bis einschließlich 20% der Gesamtlänge 12. In Fig. 14 ist zusätzlich noch der Außendurchmesser 29 des Rohrs 4 im Einlassabschnitt 19 angedeutet.

## Patentansprüche

1. Kunststoff-Wärmeübertrager, insbesondere für Kraftfahrzeuganwendungen,
- mit einem Einlassbehälter (2), der einen Einlass (5) für ein erstes Fluid aufweist und eine Einlasskammer (6) umschließt,
- mit einem Auslassbehälter (3), der einen Auslass (7) für das erste Fluid aufweist und eine Auslasskammer (8) umschließt,
- mit mehreren Kunststoffrohren (4), die mit dem Einlassbehälter (2) und mit dem Auslassbehälter (3) dicht verbunden sind, die die Einlasskammer (6) mit der Auslasskammer (8) miteinander kommunizierend verbinden und die im Betrieb von einem zweiten Fluid umströmt sind,
- wobei zumindest einige der Kunststoffrohre (4) jeweils zumindest einen Längsabschnitt (9) aufweisen, in dem ringförmige Bereiche (13) mit variierenden Querschnitten in Rohrlängsrichtung aufeinander folgen.
**dadurch gekennzeichnet,**
**dass** die Kunststoffrohre (4) jeweils einen mit dem Einlassbehälter (2) verbundenen Einlassabschnitt (19), einen mit dem Auslassbehälter (3) verbundenen Auslassabschnitt (20) und einen den Einlassabschnitt (19) mit dem Auslassabschnitt (20) verbindenden Mittelabschnitt (21) aufweisen, dessen Wandstärke (23) kleiner ist als die Wandstärken (24, 25) des Einlassabschnitts (19) und des Auslassabschnitts (20).

2. Kunststoff-Wärmeübertrager nach Anspruch 1,
**dadurch gekennzeichnet,**
**dass** der jeweilige Längsabschnitt (9) nach Art eines Faltenbalgs oder nach Art eines Wellrohrs ausgestaltet ist.

3. Kunststoff-Wärmeübertrager nach Anspruch 1 oder 2,
**dadurch gekennzeichnet,**
**dass** der jeweilige Längsabschnitt (9) durch Stauchung des Kunststoffrohrs (4), insbesondere während der Herstellung des Kunststoffrohrs (4), ausgebildet ist.

4. Kunststoff-Wärmeübertrager nach einem der Ansprüche 1 bis 3,
**dadurch gekennzeichnet,**
**dass** die ringförmigen Bereiche (13) in Rohrlängsrichtung ein Wellenprofil oder ein Sägezahnprofil oder ein Rechteckprofil oder ein Stufenprofil oder eine Kombination daraus aufweisen.

5. Kunststoff-Wärmeübertrager nach einem der Ansprüche 1 bis 4,
**dadurch gekennzeichnet,**
- **dass** die ringförmigen Bereiche (13) Ringwulste (15) aufweisen, die alle nach innen abstehen oder die alle nach außen abstehen oder von denen die einen nach innen und von denen die anderen nach außen abstehen,
- **dass** die Ringwulste (15) in Rohrlängsrichtung Rohrbereiche (16) miteinander verbinden, die konstante oder gestufte Querschnitte aufweisen.

6. Kunststoff-Wärmeübertrager nach einem der Ansprüche 1 bis 5,
**dadurch gekennzeichnet,**
**dass** die Wandstärke (23) des Mittelabschnitts (21) zwischen einschließlich 30% bis einschließlich 70% der Wandstärke (24) des Einlassabschnitts (19) oder der Wandstärke (25) des Auslassabschnitts (20) liegt, wobei die Wandstärke (23) des Mittelabschnitts (21) insbesondere etwa 50% der Wandstärke (24) des Einlassabschnitts (19) oder der Wandstärke (25) des Auslassabschnitts (20) beträgt.

7. Kunststoff-Wärmeübertrager nach einem der Ansprüche 1 bis 6,
**dadurch gekennzeichnet,**
- **dass** die reduzierte Wandstärke (23) des Mittelabschnitts (21) ausschließlich durch Reduzieren des Außenquerschnitts (26) des Kunststoffrohrs (4) realisiert ist, oder
- **dass** die reduzierte Wandstärke (23) des Mittelabschnitts (21) ausschließlich durch Aufweiten des Innenquerschnitts (27) des Auslassrohrs (4) realisiert ist, oder
- **dass** die reduzierte Wandstärke (23) des Mittelabschnitts (21) durch Reduzieren des Außenquerschnitts (26) des Kunststoffrohrs (4) und durch Aufweiten des Innenquerschnitts (27) des Kunststoffrohrs (4) realisiert ist.

8. Kunststoff-Wärmeübertrager nach einem der Ansprüche 1 bis 7,
**dadurch gekennzeichnet,**
- **dass** der jeweilige Längsabschnitt (9) im Einlassabschnitt (19) angeordnet ist, oder
- **dass** der jeweilige Längsabschnitt (9) im Auslassabschnitt (20) angeordnet ist, oder
- **dass** der jeweilige Längsabschnitt (9) im Mittelabschnitt (21) angeordnet ist, oder
- **dass** der jeweilige Längsabschnitt (9) am Übergang (22) zwischen Einlassabschnitt (19) und Mittelabschnitt (21) angeordnet ist, oder
- **dass** der jeweilige Längsabschnitt (9) am Übergang (22) zwischen Mittelabschnitt (21) und Auslassabschnitt (20) angeordnet ist.

9. Kunststoff-Wärmeübertrager nach einem der Ansprüche 1 bis 8,
**dadurch gekennzeichnet,**
**dass** der jeweilige Längsabschnitt (9) im Mittelabschnitt (21) angeordnet ist, wobei der Mittelabschnitt (21) im Bereich des Längsabschnitts (9) eine größere Wandstärke (23') aufweist als stromauf und/oder stromab davon.

10. Kunststoff-Wärmeübertrager nach einem der Ansprüche 1 bis 9,
**dadurch gekennzeichnet,**
- **dass** der Einlassabschnitt (19) maximal 20% oder maximal 10% der Gesamtlänge (12) des jeweiligen Kunststoffrohrs (4) umfasst, und/oder
- **dass** der Auslassabschnitt (20) maximal 20% oder maximal 10% der Gesamtlänge (12) des jeweiligen Kunststoffrohrs (4) umfasst.

11. Kunststoff-Wärmeübertrager nach einem der Ansprüche 1 bis 10,
**dadurch gekennzeichnet,**
**dass** im jeweiligen Kunststoffrohr (4) zumindest zwei solche Längsabschnitte (9) voneinander in Rohrlängsrichtung beabstandet angeordnet sind.

12. Kunststoff-Wärmeübertrager nach Anspruch 11,
**dadurch gekennzeichnet,**
**dass** die Längsabschnitte (9) innerhalb des jeweiligen Kunststoffrohrs (4) voneinander einen Abstand (28) aufweisen, der mindestens fünf Mal größer ist als ein Innendurchmesser (30) des Kunststoffrohrs (4).

13. Kunststoff-Wärmeübertrager nach einem der Ansprüche 1 bis 12,
**dadurch gekennzeichnet,**
**dass** sich der jeweilige Längsabschnitt (9) zwischen einschließlich 5% und einschließlich 10% der Gesamtlänge (12) des jeweiligen Kunststoffrohrs (4) erstreckt.

14. Kunststoff-Wärmeübertrager nach einem der Ansprüche 1 bis 13,
**dadurch gekennzeichnet,**
**dass** die Längsabschnitte (9) bei benachbartem Kunststoffrohren (4) in der Rohrlängsrichtung zueinander versetzt angeordnet sind.

15. Kunststoff-Wärmeübertrager nach einem der Ansprüche 1 bis 14, **dadurch gekennzeichnet,**
- **dass** der Einlassbehälter (2) aus Kunststoff hergestellt ist und mit den Kunststoffrohren (4) verschweißt ist, und/oder
- **dass** der Auslassbehälter (3) aus Kunststoff hergestellt ist und mit den Kunststoffrohren (4) verschweißt ist.

## Claims

1. A plastic heat exchanger, in particular for automotive applications,
- having an inlet tank (2) which has an inlet (5) for a first fluid and surrounds an inlet chamber (6),
- having an outlet tank (3) which has an outlet (7) for the first fluid and surrounds an outlet chamber (8),
- having multiple plastic tubes (4) which are tightly connected to the inlet tank (2) and to the outlet tank (3) and connect the inlet chamber (6) to the outlet chamber (8) so they communicate with one another and around which a second fluid flows during operation,
- wherein at least some of the plastic tubes (4) each have at least one longitudinal section (9), in which ring-areas (13) having varying cross sections follow one another in the longitudinal direction of the tube,
**characterized in that**
the plastic tubes (4) each have an inlet section (19) connected to the inlet tank (2), an outlet section (20) connected to the outlet tank (3) and a central section (21) connecting the inlet section (19) to the outlet section (20), the wall thickness (23) thereof being smaller than the wall thicknesses (24, 25) of the inlet section (19) and of the outlet section (20).

2. The plastic heat exchanger according to Claim 1,
**characterized in that**
the respective longitudinal section (9) is designed in the manner of bellows or in the manner of a corrugated tube.

3. The plastic heat exchanger according to Claim 1 or 2,
**characterized in that**
the respective longitudinal section (9) is designed by forming the plastic tube (4) by upsetting during production of the plastic tube (4) in particular.

4. The plastic heat exchanger according to any one of Claims 1 to 3,
**characterized in that**
the ring-shaped areas (13) have a corrugated profile or a sawtooth profile or a rectangular profile or a stepped profile or a combination thereof in the longitudinal direction of the tube.

5. The plastic heat exchanger according to any one of Claims 1 to 4,
**characterized in that**
- the ring-shaped areas (13) have ring bulges (15) all of which protrude inward or all of which protrude outward or one of which protrudes inward and the others of which protrude outward,
- the ring bulges (15) connect tube areas (16) having constant or stepped cross sections to one another in the longitudinal direction of the tube.

6. The plastic heat exchanger according to any one of Claims 1 to 5,
**characterized in that**
the wall thickness (23) of the central section (21) is from 30% up to and including 70% of the wall thickness (24) of the inlet section (19) or the wall thickness (25) of the outlet section (20), such that the wall thickness (23) of the central section (21) amounts to in particular approx. 50% of the wall thickness (24) of the inlet section (19) or the wall thickness (25) of the outlet section (20).

7. The plastic heat exchanger according to any one of Claims 1 to 6,
**characterized in that**
- the reduced wall thickness (23) of the central section (21) is implemented exclusively by reducing the outside cross section (26) of the plastic tube (4) or
- the reduced wall thickness (23) of the central section (21) is implemented exclusively by widening the inside cross section (27) of the outlet tube (4), or
- the reduced wall thickness (23) of the central section (21) is implemented by reducing the outside cross section (26) of the plastic tube (4) and by widening the inside cross section (27) of the plastic tube (4).

8. The plastic heat exchanger according to any one of Claims 1 to 7,
**characterized in that**
- the respective longitudinal section (9) is situated in the inlet section (19), or
- the respective longitudinal section (9) is situated in the outlet section (20), or
- the respective longitudinal section (9) is situated in the central section (21), or
- the respective longitudinal section (9) is situated at the transition (22) between the inlet section (19) and the central section (21 ), or
- the respective longitudinal section (9) is situated at the transition (22) between the central section (21) and the outlet section (20).

9. The plastic heat exchanger according to any one of Claims 1 to 8,
**characterized in that**
the respective longitudinal section (9) is situated in the central section (21) such that the central section (21) has a greater wall thickness (23') in the area of the longitudinal section (9) than upstream or downstream thereof.

10. The plastic heat exchanger according to any one of Claims 1 to 9,
**characterized in that**
- the inlet section (19) comprises max. 20% or max. 10% of the total length (12) of the respective plastic tube (4), and/or
- the outlet section (20) comprises max. 20% or max. 10% of the total length (12) of the respective plastic tube (4).

11. The plastic heat exchanger according to any one of Claims 1 to 10,
**characterized in that**
at least two such longitudinal sections (9) are arranged in the respective plastic tube (4) with a distance between them in the longitudinal direction of the tube.

12. The plastic heat exchanger according to Claim 11,
**characterized in that**
the longitudinal sections (9) within the respective plastic tube (4) are a distance (28) apart from one another, said distance being at least five times greater than the inside diameter (30) of the plastic tube (4).

13. The plastic heat exchanger according to any one of Claims 1 to 12,
**characterized in that**
the respective longitudinal section (9) extends from 5% up to and including 10% of the total length (12) of the respective plastic tube (4).

14. The plastic heat exchanger according to any one of Claims 1 to 13,
**characterized in that**
the longitudinal sections (9) are arranged so they are offset relative to one another in the longitudinal direction of the tube in the case of neighboring plastic tubes (4).

15. The plastic heat exchanger according to any one of Claims 1 to 14,
**characterized in that**
- the inlet tank (2) is made of plastic and is welded to the plastic tubes (4), and/or
- the outlet tank (3) is made of plastic and is welded to the plastic tubes (4).

## Revendications

1. Echangeur de chaleur en plastique, notamment pour applications de véhicule automobile,
- avec un contenant d'admission (2), qui présente une admission (5) pour un premier fluide et définit une chambre d'admission (6),
- avec un contenant d'échappement (3), qui présente un échappement (7) pour le premier fluide et définit une chambre d'échappement (8),
- avec plusieurs tuyaux en plastique (4), qui sont reliés de manière étanche au contenant d'admission (2) et au contenant d'échappement (3), qui relient la chambre d'admission (6) et la chambre d'échappement (8) l'une à l'autre et qui sont traversés en fonctionnement par un deuxième fluide,
- dans lequel au moins quelques-uns des tuyaux en plastique (4) présentent respectivement au moins une portion longitudinale (9), dans laquelle des zones annulaires (13) avec des sections transversales variables se succèdent dans la direction longitudinale de tuyau,
**caractérisé en ce que**
les tuyaux en plastique (4) présentent respectivement une portion d'admission (19) reliée au contenant d'admission, une portion d'échappement (20) reliée au contenant d'échappement et une portion centrale (21) reliant la portion d'admission (19) avec la portion d'échappement (20), dont une épaisseur de paroi (23) est plus petite que les épaisseurs de parois (24,25) de la portion d'admission (19) et de la portion d'échappement (20).

2. Echangeur de chaleur en plastique selon la revendication 1,
**caractérisé en ce que**
la portion longitudinale (9) respective est réalisée sous forme de soufflet ou de flexible.

3. Echangeur de chaleur en plastique selon la revendication 1 ou 2,
**caractérisé en ce que**
la portion longitudinale respective (9) est réalisée par écrasement du tuyau de plastique (4), notamment pendant la fabrication du tuyau de plastique (4).

4. Echangeur de chaleur en plastique selon une des revendications 1 à 3,
**caractérisé en ce que**
les zones annulaires (13) présentent dans la direction longitudinale de tuyau un profil ondulé ou un profil en dents de scie ou un profil rectangulaire ou un profil en gradins ou une combinaison de ceux-ci.

5. Echangeur de chaleur en plastique selon une des revendications 1 à 4,
**caractérisé en ce que**
- les zones annulaires (13) présentent des bourrelets annulaires (15), qui dépassent toutes vers l'intérieur et qui dépassent toutes vers l'extérieur ou desquelles certaines dépassent vers l'intérieur et d'autres dépassent vers l'extérieur,
- les bourrelets annulaires (15) relient dans la direction longitudinale de tuyau des zones de tuyau (16) les unes aux autres, qui présentent des sections transversales constantes ou graduelles.

6. Echangeur de chaleur en plastique selon une des revendications 1 à 5,
**caractérisé en ce que**
l'épaisseur de paroi (23) de la portion centrale (21) est comprise entre 30% inclus et 70% inclus de l'épaisseur de paroi (24) de la portion d'admission (16) ou de l'épaisseur de paroi (25) de la portion d'échappement (20), dans lequel l'épaisseur de paroi (23) de la portion centrale (21) correspond notamment à environ 50% de l'épaisseur de paroi (24) de la portion d'admission (19) ou de l'épaisseur de paroi (25) de la portion d'échappement (20).

7. Echangeur de chaleur en plastique selon une des revendications 1 à 6,
**caractérisé en ce que**
- l'épaisseur de paroi réduite (23) de la portion centrale (21) est réalisée exclusivement par réduction de la section transversale extérieure (26) du tuyau de plastique (4),
- l'épaisseur de paroi réduire (23) de la portion centrale (21) est réalisée exclusivement par élargissement de la section transversale intérieure (27) du tuyau d'échappement (4), ou
- l'épaisseur de paroi réduite (23) de la portion centrale (21) est réalisée par réduction de la section transversale extérieure (26) du tuyau de plastique (4) et par élargissement de la section transversale intérieure (27) du tuyau de plastique (4).

8. Echangeur de chaleur en plastique selon une des revendications 1 à 7,
**caractérisé en ce que**
- la portion longitudinale respective (9) est disposée dans la portion d'admission, ou
- la portion longitudinale respective (9) est disposée dans la portion d'échappement (20), ou
- la portion longitudinale respective (9) est disposée dans la portion centrale (21), ou
- la portion longitudinale respective (9) est disposée dans la transition (22) entre la portion d'admission (19) et le portion centrale (21), ou
- la portion longitudinale respective (9) est disposée dans la transition (22) entre la portion centrale (21) et la portion d'échappement (20).

9. Echangeur de chaleur en plastique selon une des revendications 1 à 8,
**caractérisé en ce que**
la portion longitudinale respective (9) est disposée dans la portion centrale (21), dans lequel la portion centrale (21) présente au niveau de la portion longitudinale (9) une plus grande épaisseur de paroi (23') que en amont et/ou en aval de celle-ci.

10. Echangeur de chaleur en plastique selon une des revendications 1 à 9,
**caractérisé en ce que**
- la portion d'admission (19) comprend au maximum 20% ou 10% de la longueur totale (12) du tuyau de plastique (4) respectif, et/ou
- la portion d'échappement (20) comprend au maximum 20% ou 10% de la longueur totale (12) du tuyau de plastique (4) respectif.

11. Echangeur de chaleur en plastique selon une des revendications 1 à 10,
**caractérisé en ce que**
dans le tuyau de plastique respectif (4) au moins deux telles portions longitudinales (9) espacées l'une de l'autre dans la direction longitudinale de tuyau sont disposées.

12. Echangeur de chaleur en plastique selon la revendication 11,
**caractérisé en ce que**
les portions longitudinales (9) présentent à l'intérieur du tuyau de plastique respectif (4) un espacement (28) l'une de l'autre, qui est au moins cinq fois plus grande qu'un diamètre intérieur (30) du tuyau de plastique (4).

13. Echangeur de chaleur en plastique selon une des revendications 1 à 12,
**caractérisé en ce que**
la portion longitudinale respective (9) s'étend entre 5% inclus et 10% inclus de la longueur totale (12) du tuyau de plastique respectif (4).

14. Echangeur de chaleur en plastique selon une des revendications 1 à 13,
**caractérisé en ce que**
les portions longitudinales (9) sur les tuyaux de plastique voisins (4) sont disposées en décalage les unes par rapport aux autres dans la direction longitudinale de tuyau.

15. Echangeur de chaleur en plastique selon une des revendications 1 à 14,
**caractérisé en ce que**
- le contenant d'admission (2) est fabriqué en plastique et est soudé aux tuyaux de plastique (4), et/ou
- le contenant d'échappement (3) est fabriqué en plastique et est soudé aux tuyaux de plastique (4).
